# EUROPÄISCHE PATENTSCHRIFT

(11) **EP 2 275 278 B1**
(45) Veröffentlichungstag und Bekanntmachung des Hinweises auf die Patenterteilung: **30.01.2013**
(21) Anmeldenummer: 10007192.7
(22) Anmeldetag: 12.07.2010
(51) Int. Cl.: B42C 9/02, B42C 11/04

(54) **Querfälzelaggregat und Verfahren zum Anbringen eines Fälzels damit**
Transverse device and method for securing back linings
Dispositif transversale et procédé pour adhérer le papier garniture

(30) Priorität: 10.07.2009 DE 102009033530
(43) Veröffentlichungstag der Anmeldung: 19.01.2011
(73) Patentinhaber: Sigloch Maschinenbau GmbH & Co. KG, 74582 Gerabronn (DE)
(72) Erfinder: Klingler, Tobias, 97993 Greglingel (DE); Utz, Helmut, 74589 Satteldorf-Gröningen (DE); Von Pentz, Wolfgang, 91550 Dinkelsbühl (DE)

(56) Entgegenhaltungen:
- EP-A1- 1 894 739
- EP-A2- 1 344 655
- DE-A1- 19 714 598
- DE-B1- 1 786 258
- DE-U- 1 871 629
- GB-A- 385 520
- GB-A- 629 003

## Beschreibung

Die Erfindung betrifft eine Querfälzeleinheit, insbesondere eine Querfälzeleinheit, die in einem Klebebinder oder einer Buckrückenbeleimmaschine zum Einsatz kommt, sowie ein Verfahren zum Betreiben einer solchen Querfälzeleinheit.

Ein Fälzel ist dabei ein Streifen aus Papier oder Gewebe zur Verstärkung oder Verbindung eines Buchblock-, Broschur- oder Blockrückens. Als Fälzelmaterial kann bspw. gekrepptes Papier verwendet werden, das der Rundung des Buchrückens angepasst ist.

Eine solche Querfälzeleinheit wird dazu verwendet, um einen Buchblock mit einem Fälzel bzw. Fälzelband zu bekleben. Dazu führt die Querfälzeleinheit_das Fälzelband von einer Querfälzelrolle zu, schneidet es ab und legt es an den Buchblockrücken an.

Die Druckschrift DE 43 34 224 B4 beschreibt eine Buchfertigungsstraße, bei der es vorgesehen ist, Buchblöcke nacheinander eine Runde- und Abpressstation, eine Buchblockausrichtstation, mindestens eine Rückenbeleim- und Rückenhinterklebestation sowie eine Einhängestation durchlaufen. Weiterhin ist ein die Buchblöcke einspannender und freigebender Förderer zwischen der Runde- und Abpressstation so wie der Buchblockausricht- bzw. -entnahmestation und ein transportierender Anschlussförderer zum taktweisen Vorbewegen der Buchblöcke zu den einzelnen Stationen und zum Überführen der Buchblöcke in eine Übergabestation eines der Buchblöcke durch die Rückenbeleim- und Rückenhinterklebestation vorgesehen. Außerdem ist in der Buchblockausricht- bzw. -entnahmestation eine Zange zur Aufnahme eines Buckblocks von dem Förderer vorgesehen. Die beschriebene Anordnung zeichnet sich dadurch aus, dass Klemmbacken der Zange in der Buchblockausricht- bzw. -entnahmestation über Antriebsmittel längs der Bahn der Buckblöcke zwischen einer Übernahmestellung und einer zurückgezogenen Stellung derart verfahrbar sind, dass der in der Übemahmestellung auf Blockhöhenmitte ausgerichtete Buchblock eine in der zurückgezogenen Stellung auf seine Hinterkante ausgerichtete Position einnimmt und dass die nachfolgenden Stationen, in diesem Fall die Rückenbeleimstation und die Rückenhinterklebestation ortsfest angeordnet sowie auf die Hinterkante des Buchblocks ausgerichtet sind.

In der Druckschrift DE 43 34 225 B4 ist ebenfalls eine Buchfertigungsstraße beschrieben, in der Buchblöcke nacheinander eine Runde- und Abpressstation, eine Buchblockausricht- bzw. -entnahmestation sowie mindestens eine Rückenbeleim - und Rückenhinterklebestation und eine Einhängestation durchlaufen. Außerdem ist ein die Buchblöcke einspannender und freigebender Förderer zwischen der Runde- und Abpressstation und der Buchblockausricht- bzw. -entnahmestation zum taktweiße Vorbewegen der Buchblöcke zu den einzelnen Stationen sowie ein zum Überführen der Buchblöcke in eine Übergabestation eines die Buchblöcke durch die Rückenbeleim- und Rückenhinterklebestation transportierender Anschlussförderer vorgesehen. Weiterhin ist eine Übergabetransporteinrichtung zwischen der Ausricht- bzw. -entnahmestation und Übergabestation des Anschlussförderers vorgesehen, deren Transporthub derart variabel einstellbar ist, dass ein auf Blockhöhenmitte ausgerichteter Buchblock in der Übergabestation eine auf seine Hinterkante ausgerichtete Position einnimmt und dass die nachfolgenden Stationen ortsfest angeordnet und auf die Hinterkante des Buchblocks ausgerichtet sind.

In der Auslegeschrift DE 1 786 258 ist eine Vorrichtung zum Hinterkleben von Buchblockrücken mit einem Gazestreifen beschrieben, bei der die Buchblocks mit nach unten weisendem Rücken eingespannt und kontinuierlich in Längsrichtung hintereinander gefördert werden. Die offen gewebten Gazestreifen werden mittels eines Schneidwerkzeugs von einer quer zur Buchblockförderrichtung entsprechend der Rückenbreite vorgeschobenen Gazebahn abgetrennt und anschließend von einem in einem spitzen Winkel in Förderrichtung von unten gegen den Buchblockrücken geführten Förderband an den Buchblockrücken herangeführt und mittels einer vor dem oberen Ende des Förderbandes angeordneten Leimauftragswalze angedrückt. Die abgetrennten Gazestreifen werden durch einen am Obermesser des Schneidwerkzeugs federnd abgestützten und am Ende der Schneidbewegung gegen die untere Umlenkrolle des Förderbandes drückenden Niederhalter zum Weitertransport an das Förderband übergeben und von einer von oben federnd gegen das Förderband vorgespannten Niederhalteschiene auf dem Förderband gehalten. Bei dieser Übergabe und dem Weitertransport können sich die Gazestreifen in eine Schräglage verziehen, mit der Folge von schief am Buchblockrücken angebrachten Gazestreifen.

Es ist eine Aufgabe der vorliegenden Erfindung, die gattungsgemäße Querfälzeleinheit bzw. das gattungsgemäße Verfahren zum Anbringen eines Fälzels derart weiterzubilden, dass eine Anformung der Fälzelstreifen parallel zum Buchblock gewährleistet ist.

Es werden eine Querfälzeleinheit mit den Merkmalen des Anspruchs 1, ein Verfahren gemäß Anspruch 5 vorgestellt.

Weitere Vorteile und Ausgestaltungen der Erfindung ergeben sich aus der Beschreibung und der beiliegenden Zeichnung.

Es wird eine Querfälzeleinheit mit einem Vorschub, einer Schneideinheit, einer Schwenkeinrichtung, einem Fälzeltransport und einer Fälsel-Auformstation vorgestellt. Die Querfälzeleinheit dient zum Anbringen eines Fälzels an einen Buchrücken eines Buchblocks.

Der Vorschub ist dazu eingerichtet, Querfälzelmaterial quer zur Laufrichtung des Buchblocks einzufahren. Als Vorschub kann eine angetriebene Walze ggf. mit Gegendruckwalze (gummiert) dienen. Mit der Schneideinheit wird ein Fälzelstreifen abgetrennt, wobei auch eine Signiervorrichtung, mit der die Maße des abzutrennenden Fälzelstreifens übergeben bzw. berücksichtigt werden, eingesetzt wird.

Mit der Schwenkeinrichtung, die eine Drehachse und einen oberen Saugtisch aufweist, wird der abgetrennte Fälzelstreifen auf den Fälzeltransport übergeben. Mit dem Fälzeltransport, der einen unteren Saugtisch aufweist, wird der Fälzelstreifen nach Übergabe dessen in Laufrichtung des Buchblocks dem Buchrücken zugeführt. Zur Blockerkennung kann eine Fotozelle dienen. Der Transport in dem Fälzeltransport erfolgt mit einer Transporteinrichtung, die einen oder mehrere Flachriemen umfasst. Zur Führung des Flachriemens können auch Umlenkrollen verwendet werden.

Der Flachriemen kann als gelochter Endlosriemen ausgebildet sein.

Der Fälzeltransport weist in Ausgestaltung eine Fälzelbereitstellungskammer auf, die einen ungelochten, den Fälzelstreifen zwischen sich und dem ersten Flachriemen führenden Flachriemen aufweist.

Die Fälzel-Anformstation kann mit einer gefederten Anformbacke und einer Anformbürste versehen sein.

Es wird ein Verfahren zum Anbringen eines Fälzels an einen Buchrücken eines Buckblockes vorgestellt, das mit einer Querfälzeleinheit durchgeführt werden kann und bei dem ein Querfälzelmaterial quer zur Laufrichtung des Buchblockes eingefahren und ein Fälzelstreifen mittels einer Schneideinheit abgetrennt wird und der Fälzelstreifen dann im Weitertransport mittels eines einen Flachriemen aufweisenden Fälzeltransports in Laufrichtung des Buchblocks an den Buchrücken herangeführt wird und schließlich daran angeformt wird. Der abgetrennte Fälzelstreifen wird durch eine Schwenkbewegung eines oberen Saugtisches auf den Fälzeltransport übergeben, wobei der Fälzeltransport einen unteren Saugtisch umfasst, mittles dem der übergebene Fälzelstreifen auf dem Flachriemen fixiert wird.

In Ausgestaltung wird der Buchrücken vor dem Anbringen des Fälzelstreifens vorgeleimt.

Weiterhin kann der zu transportierende Fälzelstreifen in eine Fälzelbereitstellungskammer des Fälzeltransports befördert werden.

Die Erfindung ist anhand eines Ausführungsbeispiels in der Zeichnung schematisch dargestellt und wird im folgenden unter Bezugnahme auf die Zeichnung ausführlich beschrieben.
Figur 1 zeigt eine Ausführungsform der beschriebenen Querfälzeleinheit.
Figur 2 zeigt die Querfälzeleinheit aus Figur 1 in einer Ansicht von vorne.
Figur 3 zeigt die Querfälzeleinheit aus Figur 1 in einer Seitenansicht.
Figur 4 zeigt die Querfälzeleinheit aus Figur 1 in einer Ansicht von oben.
Figur 5 zeigt ein Detail der Querfälzeleinheit aus Figur 1.
Figur 6 zeigt den Fälzeltransport aus Figur 1.
Figur 7 zeigt eine Schwenkvorrichtung.
Figur 8 zeigt eine Fälzelanformstation.

In Figur 1 ist eine Ausführungsform der vorgestellten Querfälzeleinheit, insgesamt mit der Bezugsziffer 30 versehen, dargestellt.

Die Darstellung zeigt einen Rollenhalter 1, eine Signiervorrichtung 2, einen Fälzeltransport 3, ein Andrückband 4, eine Fälzel-Anformstation 5 mit Anbürststation 6, eine Schneideinheit 7, eine Arretierung 8, eine Schwenkvorrichtung 9, ein Seitenmesser 10, eine Höhenverstellung 11, eine Verstellung 12, eine Pneumatik 13 und eine Laufschiene 15.

In Figuren 2, 3 und 4 ist die Querfälzeleinheit 30 in unterschiedlichen Perspektiven gezeigt.

Figur 5 zeigt ein Detail der Querfälzeleinheit 30, nämlich die Schneideinheit 7, die Verstellung 12 und eine angetriebene Walze 20.

In Figur 6 ist der Fälzeltransport 3 aus Figur 1 in einer vergrößerten Darstellung gezeigt. Die Abbildung zeigt einen unteren Saugtisch 40 mit drei Kammern, einen gelochten Transportflachriemen 42, der synchron zum Buchblock angetrieben wird, einen nicht gelochten Transportflachriemen 44, eine Fotozelle 46 zur Buchblockerkennung und einen Fälzelaustritt 48.

Weiterhin zeigt die Darstellung einen Lichttaster 50 zur Fälzelerkennung, eine Einfuhrschleuse 52 mit Ausstreiffederblech, eine Antriebswelle 54, Spannrollen 56, Umlenkrollen 58, eine Fälzelbereitstellungskammer 60 und eine Blockführung 62 zum Buchblock.

Die Riemen 42 und 44 stellen zusammen mit der Antriebswelle 54 die Transporteinrichtung des Fälzeltransports 3 dar.

Der konfektionierte Fälzelstreifen liegt nach der Übergabe auf dem unteren Saugtisch 40 und zwar auf dem gelochten Transportflachriemen 42 auf und wird durch das von dem Saugtisch 40 bereitgestellte Vakuum bzw. von dem Unterdruck gehalten. Der Transportfachriemen 42 wird in Richtung der Fälzelbereitstellungskammer 60 transportiert.

Hierzu wird der gelochte Transportflachriemen 42, der hier als Endlosriemen ausgebildet ist, mittels der Antriebswelle 54 angetrieben. Im Bereich der Fälzelbereitstellungskammer 60 kommt dann der nicht gelochte Transportflachriemen 44 hinzu, so dass der Fälzelstreifen zwischen dem gelochten 42 und dem nicht qelochten Transportflachriemen 44 geführt wird, bis dieser zum Fälzelaustritt 48 gelangt. Die Riemen 42 und 44 und der Fälzelstreifen bilden somit eine Art Sandwich.

Der nicht gelochte Transportflachriemen 44 in der Fälzelbereitstellungskammer 60 hat die Aufgabe, den Fälzelstreifen in seiner Parallelität bis zum Fälzelaustritt 48 zu gewährleisten.

In Figur 7 ist eine Ausführung der Schwenkvorrichtung 9 mit einem oberen Saugtisch 104 und einer Drehachse 106 dargestellt.

Figur 8 zeigt in schematischer Darstellung eine Fälzelanformstation 5 mit einer gefederten Anformbacke 302 und einer Anformbürste 304.

### Der Prozess- bzw. Verfahrensablauf ist wie folgt:

Von einer Breitrolle bzw. Warenbahn 25 (Querfälzelmaterial) wird das Material quer zur Laufrichtung des Buchblocks eingefahren, konfektioniert und dann im Weitertransport in Laufrichtung des Buchblocks an den vorgeleimten Buchrücken angeklebt und angeformt. Hierbei wird das schon im Einsatz verwendete Längsfälzelprinzip beim Anformprozess, welche eine absolute Parallelität zum Buchblock gewährleistet, angewendet.

Die in Figur 1 dargestellte Querfälzeleinheit 30 kommt in einer Buchrückenbeleimmaschine zur Anwendung. Die Einheit 30 ist konstruktiv so ausgeführt, dass man die auf Laufschienen 15 geführte Einheit 30 in ihrer Gesamtheit komplett herausfahren und durch eine andere optionale Einheit tauschen kann. Die gesamte Einheit kann in der Höhe über die Höhenverstellung 11 an den Buchblockrücken angestellt werden. Diese Maßnahme ist abhängig vom Leimauftrag und Verfahren.

Diese vordere Stellung dient zur Voreinstellungen, Rüstvorgang und mögliche Wartungsarbeiten.

Die Warenbahn 25 wird über eine Walzenanordnung vorbei an der Signiervorrichtung 2 und dem Seitenmesser 10 zum Schneidtisch 7 geführt. Der Vorschub der Warenbahn wird durch eine angetriebene Walze 20 mit Gegendruckwalze, die bspw. gummiert ausgeführt ist, gewährleistet.

### Die Oberfläche der angetriebenen Walze 20 ist so beschaffen, dass Sie die Warenbahn 25 mit einem genauen Vorschub zum späteren Schneidvorgang gebracht wird. Dies betrifft auch den Haltevorgang an der Warenbahn. Durch die entsprechende Walzenanordnung auch bei dem einstellbaren Rollenhalter 1 ist die Warenspannung immer gewährleistet und es ist kein Einsatz einer Tänzerwalze (Ausgleich von Losen) notwendig.

Die Schneideinheit 7 ist mit dem Schneidtisch über einen Rechen verstellbar, und wird über das Einmessen der Rückenbreite an dem Touch Screen der Buchrückenbeleimmaschine eingegeben. Die Verstellung der Schneideinheit 7 erfolgt automatisch. Über die Verstellung 12 wird dann der Korrekturfaktor manuell eingestellt, damit der Fälzelstreifen mittig vorliegt nach der Übergabe auf den Fälzeltransport 3. Die Einstellung der Warenbahnbreite erfolgt manuell und wird durch das Seitenmesser 10 entsprechend konfektioniert.

Die Übergabe des Fälzelstreifens erfolgt durch die Schwenkvorrichtung 9 auf den Fälzeltransport 3. Dabei erfolgt die Übergabe durch den Saugtisch 104 der Schwenkvorrichtung 9, der den Fälzelstreifen mittels einer bspw. kreisförmigen Bewegung parallel über den unteren Saugtisch 40 bereitstellt. Es sind aber durchaus auch andere Bewegungsrichtungen denkbar.

Nachdem die Schwenkvorrichtung 9 über der vorgeschobenen Warenbahn 25 steht wird diese mit dem Saugtisch 104 welcher sich an der Schwenkvorrichtung 9 befindet mit Vakuum fixiert. Zeitgleich erfolgt der Schneidvorgang an der Schneideinheit 7.

Mit dem an dem Saugtisch 104 der Schwenkvorrichtung 9 fixierten Fälzelstreifen wird durch eine halbkreisförmige Schwenkbewegung der Fälzelstreifen auf den Fälzeltransport 3 abgesetzt.

Sobald der obere Saugtisch 104 der Schwenkvorrichtung 9 über dem unteren Saugtisch 40 des Fälzeltransports 3 steht, wird das Vakuum umgeschaltet und der Fälzelstreifen abgeblasen. Dieser Vorgang ist automatisiert. Zeitgleich übernimmt der untere Saugtisch 40 mittels Vakuum die Fixierung des Fälzelstreifens.

Der Fälzeltransport 3 ist mit einem über dem Saugtisch 40 angeordneten und zwangsgeführten und umlaufenden Flachriemen 42, welcher zwei parallel verlaufenden Lochreihen aufweist ausgeführt. Diese Lochreihen des Flachriemens 42 sind deckungsgleich zu dem darunter liegenden Saugtisch 40 befindlichen Öffnungen.

Diese Öffnungen dienen zur Fixierung und Transport des konfektionierten Fälzelstreifens an dem beleimten Buchrücken.

Es ist wichtig zu beachten, dass, bevor die Produktion beginnt, in der Fälzelbereitstellungskammer 60 ein Fälzelstreifen an der Austrittsöffnung 48 bereitstehen und ein zweiter konfektionierter Fälzelstreifen auf dem unteren Saugtisch 40 des Fälzeltransports 3 bereitgestellt sein muss.

In der Fälzelbereitstellungskammer 60 befindet sich ein weiterer zwangsgeführter Transportflachriemen 44. Setzt sich nun der gelochte Flachriemen 42 in Bewegung wird in der Einführung der Fälzelbereitstellungskammer 60 der Weitertransport des Fälzelstreifens zwischen den beiden Flachriemen 42, 44 des Fälzeltransports 3 der Fälzelstreifen bis zur Austrittsöffnung 48 transportiert. Hierbei ist durch die genaue Führung der Flachriemen 42, 44 die Parallelität des Fälzelstreifens zum Buchblock gewährleistet.

Die Zuspendung des Fälzelstreifens an den beleimten Buchblockrücken erfolgt bspw. über die Fotozelle 46.

Die Vorschubgeschwindigkeit des Fälzeltransports 3 ist bspw. synchronisiert zur Maschinengeschwindigkeit.

## Patentansprüche

1. Querfälzeleinheit (30) zum Anbringen eines Fälzels an einen Buchrücken eines in Längsrichtung geförderten Buchblocks, mit einem Vorschub (20), mit dem ein Querfälzelmaterial (25) quer zur Laufrichtung des Buchblocks eingefahren werden kann, einer Schneideinheit (7), mit der ein Fälzelstroifon abgetrennt werden kann, einem einen Flachriemen (42) aufweisenden Fälzeltransport (3), mit dem der abgetrennte Fälzelstreifen in Laufrichtung des Buchblocks an den Buchrücken herangeführt werden kann, und einer Fälzel-Anformstation (5), mit der der Fälzelstreifen an den Buchrücken angedrückt werden kann, **dadurch gekennzeichnet, dass** eine Schwenkeinrichtung (9) zur Übergabe des Fälzelstreifens auf den Fälzeltransport (3) vorgesehen ist, die eine Drehachse (106) und einen oberen Saugtisch (104) aufweist, und dass der Fälzeltransport (3) einen unteren Saugtisch (40) umfasst, über dem der Flachriemen (42) angeordnet ist.

2. Querfälzeleinheit (30) nach Anspruch 1, **dadurch gekennzeichnet, dass** der Flachriemen (42) als gelochter Endlosriemen ausgebildet ist.

3. Querfälzeleinheit (30) nach Anspruch 2, **gekennzeichnet durch** eine Fälzelbereitstellungskammer (60) des Fälzeltransports (3), die einen ungelochten, den Fälzelstreifen zwischen sich und dem ersten gelochten Flachriemen (42) führenden Flachriemen (44) aufweist.

4. Querfälzeleinheit (30) nach einem der Ansprüche 1 bis 3, **dadurch gekennzeichnet, dass** die Fälzel-Anformstation (5) eine gefederte Anformbacke (302) und eine Anformbürste (304) aufweist.

5. Verfahren zum Anbringen eines Fälzels an einen Buchrücken eines in Längsrichtung geförderten Buckblocks, bei dem ein Querfälzelmaterial (25) quer zur Laufrichtung des Buchblocks eingefahren und ein Fälzelstreifen mittels einer Schneideinheit (7) abgetrennt wird und der Fälzelstreifen dann im Weitertransport mittels eines einen Flachriemen aufweisenden Fälzeltransports (3) in Laufrichtung des Buchblocks an den Buchrücken herangeführt wird und schließlich daran angeformt wird, **dadurch gekennzeichnet, dass** der abgetrennte Fälzelstreifen durch eine Schwenkbewegung eines oberen Saugtisches auf den Fälzeltransport (3) übergeben wird, wobei der Fälzeltransport (3) einen unteren Saugtisch (40) umfasst, mittels dem der übergebene Fälzelstreifen auf dem Flachriemen fixiert wird.

6. Verfahren nach Anspruch 5, bei dem der Buchrücken vor dem Anbringen des Fälzelstreifens vorgeleimt wird.

7. Verfahren nach Anspruch 5 oder 6, bei dem der zu transportierende Fälzelstreifen in eine Fälzelbereitstellungskammer (60) des Fälzeltransports (3) befördert wird.

## Claims

1. A transverse lining unit (30) for securing a lining on the spine of a book block being transported in the longitudinal direction, with a feed (20) for infeeding a transverse lining material (25) transverse to the moving direction of the book block, with a cutting unit (7) for severing a lining strip, with a lining transport (3) that features a flat belt (42) and can transport the severed lining strip to the spine in the moving direction of the book block, and with a lining application station (5) for pressing the lining strip on the spine, **characterized in that** a pivoting device (9) featuring a rotational axis (106) and an upper suction table (104) is provided for transferring the lining strip to the lining transport (3), and **in that** the lining transport (3) comprises a lower suction table (40), above which the flat belt (42) is arranged.

2. The transverse lining unit (30) according to Claim 1, **characterized in that** the flat belt (42) is realized in the form of a perforated endless belt.

3. The transverse lining unit (30) according to Claim 2, **characterized by** a lining supply chamber (60) of the lining transport (3) which features a non-perforated flat belt (44), between which and the first perforated flat belt (42) the lining strip is guided.

4. The transverse lining unit (30) according to one of Claims 1 to 3, **characterized in that** the lining application station (5) features a spring-loaded application jaw (302) and an application brush (304).

5. A method for securing a lining on the spine of a book block being transported in the longitudinal direction, wherein a transverse lining material (25) is infed transverse to the moving direction of the book block and a lining strip is severed by means of a cutting unit (7), and wherein the lining strip is subsequently transported to the spine in the moving direction of the book block by means of a lining transport (3) featuring a flat belt and ultimately applied thereon, **characterized in that** the severed lining strip is transferred to the lining transport (3) by means of a pivoting motion of an upper suction table, wherein the lining transport (3) comprises a lower suction table (40), on which the transferred lining strip is fixed on the flat belt.

6. The method according to Claim 5, wherein the spine is pre-glued before the application of the lining strip.

7. The method according to Claim 5 or 6, wherein the lining strip to be transported is conveyed into a lining supply chamber (60) of the lining transport (3).

## Revendications

1. Dispositif pour poser des onglets transversaux (30), destiné à poser un onglet sur un dos de livre d'un bloc de livre convoyé en direction longitudinale, avec une avance (20), à l'aide de laquelle une matière pour onglet transversal (25) peut être introduite à la transversale du sens de déplacement du bloc de livre, une unité de coupe (7), à l'aide de laquelle une bande d'onglet peut être sectionnée, un transport d'onglets (3) comportant une courroie plate (42), à l'aide duquel la bande d'onglet sectionnée peut être amenée dans le sens de déplacement du bloc de livre vers le dos du livre et un poste de surformage d'onglets (5), à l'aide duquel la bande d'onglet peut être pressée contre le dos de livre, **caractérisé en ce qu'**il est prévu un système de pivotement (9) pour le transfert de la bande d'onglet su le transport d'onglets (3) qui comporte un axe de rotation (106) et une table aspirante (104) supérieure et **en ce que** le transport d'onglets (3) comprend une table aspirante (40) inférieure, au-dessus de laquelle est disposée la courroie plate (42).

2. Dispositif pour poser des onglets transversaux (30) selon la revendication 1, **caractérisé en ce que** la courroie plate (42) est conçue sous la forme d'une courroie continue perforée.

3. Dispositif pour poser des onglets transversaux (30) selon la revendication 2, **caractérisé par** une chambre de mise à disposition d'onglets (60) du transport d'onglets (3) qui comporte une courroie plate (44) non perforée, guidant la bande d'onglet entre elle et la première courroie plate (42) perforée.

4. Dispositif pour poser des onglets transversaux (30) selon l'une quelconque des revendications 1 à 3, **caractérisé en ce que** le poste de surformage d'onglets (5) comporte une mâchoire de surformage (302) à ressort et une brosse de surformage (304).

5. Procédé de pose d'un onglet sur un dos de livre d'un bloc de livre convoyé en direction longitudinale, lors duquel on introduit une matière pour onglet transversal à la transversale du sens de déplacement du bloc de livre et on sectionne une bande d'onglet à l'aide d'une unité de découpe (7) et lors du transport ultérieur au moyen d'un transport d'onglets (3) comportant une courroie plate, on amène ensuite la bande d'onglet dans le sens de déplacement du bloc de livre vers le dos de livre, pour finalement la surformer sur ce dernier, **caractérisé en ce qu'**on transfère la bande d'onglet sectionnée par un mouvement de pivotement d'une table aspirante supérieure sur le transport d'onglets (3), le transport d'onglets (3) comprenant une table aspirante (40) inférieure, au moyen de laquelle, sur la courroie plate, on fixe la bande d'onglet transférée.

6. Procédé selon la revendication 5, lors duquel on préencolle le dos de livre avant la pose de la bande d'onglet.

7. Procédé selon la revendication 5 ou la revendication 6, lors duquel on convoie la bande d'onglet à transporter dans une chambre de mise à disposition d'onglets (60) du transport d'onglets (3).
